# EUROPÄISCHE PATENTSCHRIFT

(11) **EP 0 708 458 B1**
(45) Veröffentlichungstag und Bekanntmachung des Hinweises auf die Patenterteilung: **02.06.1999**
(21) Anmeldenummer: 95111951.0
(22) Anmeldetag: 29.07.1995
(51) Int. Cl.: H01F 7/08

(54) **Schaltvorrichtung mit Kontaktierung**
Switching device with contact
Dispositif de commutation avec contact

(30) Priorität: 19.10.1994 DE 9416832 U
(43) Veröffentlichungstag der Anmeldung: 24.04.1996
(73) Patentinhaber: BSO STEUERUNGSTECHNIK GmbH, D-66128 Saarbrücken (DE)
(72) Erfinder: Jacobus, Heinz, D-66125 Dudweiler (DE)
(74) Vertreter: Patentanwälte Bartels und Partner

(56) Entgegenhaltungen:
- EP-A- 0 577 956
- DE-A- 3 152 325
- DE-A- 3 546 401
- PATENT ABSTRACTS OF JAPAN Bd. 018, Nr. 382 (E-1580) 19 Juli 1994 & JP-A-06 112 053 (TOSHIBA CORP) 22 April 1994

## Beschreibung

Die Erfindung betrifft eine Schaltvorrichtung zum Betätigen von Ventilen, mit elektrisch masseführenden Teilen, wie einem Gehäuse und einem darin angeordneten Spulenkörper, in dem ein Polrohr mit Schaltteil geführt und der mit einer Wicklung eines Leiters versehen ist, der mittels einer Anschlußeinrichtung an eine Stromquelle anschließbar ist.

Dahingehende Schaltvorrichtungen sind bekannt und auf dem Markt frei erhältlich. Wird die Leiterwicklung der Schaltvorrichtung mit einer Strom- oder Spannungsquelle verbunden, wird mit der Erregung der Spule das Schaltteil, das auch mit Magnetanker bezeichnet und in dem Polrohr längsverfahrbar angeordnet ist, betätigt und hierbei entgegen der Kraft eines Federspeichers od.dgl. ein Ventil geöffnet, wobei mit Abschalten der Stromzufuhr meist unter dem Einfluß dieses Kraftspeichers das Schaltteil in seine unbetätigte Ruhestellung zurückverfährt. Die Anschlußeinrichtung weist bei den bekannten Schaltvorrichtungen zwei Anschlußzapfen auf, die vergleichbar der Funktion eines Steckers zum Herstellen der Stromverbindung in ein Stromversorgungssystem einsteckbar sind. Im Rahmen von Wartungsarbeiten oder bei einem sonstigen Austausch der Schaltvorrichtung ist es möglich, daß das Polrohr mit Schaltteil bei der zu betätigenden Ventileinrichtung verbleibt und die Anschlußeinrichtung zusammen mit dem Gehäuse und dem Spulenkörper von dem Polrohr abgezogen wird, wobei es zu einer Unterbrechung der hergestellten Verbindung mit der Stromquelle kommt. Bei Schaltungsdefekten, aber auch bei Störungen oder Fehlern innerhalb der Schaltvorrichtung, kann nicht ausgeschlossen werden, daß es bei einer dahingehenden Trennung, zumindest kurzfristig, dazu kommt, daß der Bedienperson zugängliche Teile der Schaltvorrichtung, beispielsweise in Form ihres Außengehäuses, unter Strom gesetzt sind, was eine erhebliche Gefahr für die Bedienperson darstellt.

Ausgehend von diesem Stand der Technik liegt der Erfindung die Aufgabe zugrunde, diese bekannte Schaltvorrichtung derart zu verbessern, daß für eine Bedienperson bei der Handhabung der Schaltvorrichtung jegliche Gefahr bedingt durch einen Stromschlag ausgeschlossen ist.

Eine dahingehende Aufgabe löst eine Schaltvorrichtung mit den Merkmalen des Anspruches 1. Dadurch, daß gemäß dem kennzeichnenden Teil des Anspruches 1 das Polrohr über eine Kontaktierung mit den masseführenden Teilen der Vorrichtung zumindest bis zu einer Trennung der Anschlußeinrichtung von der Stromquelle leitend verbunden ist, ist eine sichere Masseverbindung von dem Gehäuse zu dem Polrohr erreicht, so daß auch bei Auftreten von Störungen oder einem Versagen der Schaltvorrichtung die Gefahr für die Bedienperson, einen elektrischen Schlag zu erhalten, mit Sicherheit vermieden ist. Diese Sicherheit schließt auch einen etwaigen Auswechselvorgang mit ein, bei dem das Polrohr mit Schaltteil bei der Ventileinrichtung verbleibt und das Gehäuse mit dem Spulenkörper und der Anschlußeinrichtung vom Polrohr von Hand entfernt wird.

Bei der erfindungsgemäßen Schaltvorrichtung ist die Kontaktierung an dem der Anschlußeinrichtung entgegengesetzten Ende der Vorrichtung angeordnet und die Masseverbindung besteht zwischen dem Polrohr und dem Gehäuse als masseführendem Teil. Hierdurch bleibt das Polrohr über die Kontaktierung mit Sicherheit masseführend mit dem Gehäuse verbunden, bis eine sichere Trennung der Anschlußeinrichtung von der Stromquelle erfolgt ist.

Bei einer weiteren bevorzugten Ausführungsform der erfindungsgemäßen Schaltvorrichtung weist die Kontaktierung einen Spannstift auf, der in eine Bohrung an der Rückwand des Gehäuses einsetzbar ist und der mit einem Überstand in den für die Führung des Polrohres innerhalb der Vorrichtung vorgesehenen Aufnahmeraum ragt. Aufgrund der Eigenspannung des Spannstiftes gewährleistet dieser eine sichere Kontaktierung, die darüber hinaus kostengünstig herstellbar ist.

Im folgenden wird die Schaltvorrichtung anhand der Zeichnung näher erläutert.

Es zeigen:
- Fig.1: teilweise in Ansicht, teilweise im Längsschnitt die Schaltvorrichtung ohne Polrohr und ohne Schaltteil;
- Fig.2: eine Draufsicht auf die Schaltvorrichtung nach der Fig.1;
- Fig.3: im Längsschnitt das in der Schaltvorrichtung verwendete Gehäuse;
- Fig.4: eine Stirnansicht auf das Gehäuse nach der Fig.3;
- Fig.5: eine vergrößerte Darstellung des mit Strichen umrandeten, kreisförmigen Bildausschnittes in Fig.4;
- Fig.6: eine Seitenansicht auf einen Spannstift, der Teil der Kontaktierung ist.

Die Schaltvorrichtung nach der Fig.1 weist ein Gehäuse 10 aus einem metallischen, elektrisch leitenden Material auf. In dem Gehäuse 10 ist ein Spulenkörper 12 angeordnet, in dem wiederum in üblicher und daher nicht näher dargestellter sowie beschriebenen Art und Weise ein Polrohr mit Schaltteil geführt ist. Der Spulenkörper 12 ist mit einer Leiterwicklung 14 versehen, wobei der Leiter der Wicklung mittels einer Anschlußeinrichtung 16 an eine Stromquelle (nicht dargestellt) anschließbar ist. Die Anschlußeinrichtung weist für den dahingehenden Anschluß an eine Stromquelle, zwei Kontakte in Form von Anschlußzapfen 18 auf. Die Schaltvorrichtung kann endseitig und zum Aufnahmeraum 20 für das Polrohr zugewandt Dichtmittel, beispielsweise in Form eines O-Ringes 22, aufweisen. Ferner kann zumindest die Leiterwicklung 14 mit einer Kunststoffmasse 24 umgossen oder umspritzt sein. Der dahingehend beschriebene Aufbau einer Schaltvorrichtung ist bekannt und wird demgemäß an dieser Stelle nicht mehr näher erläutert.

Damit das Polrohr (nicht dargestellt) über eine Kontaktierung mit den masseführenden Teilen der Schaltvorrichtung zumindest bis zur Trennung der Anschlußeinrichtung 16 von der Stromquelle (nicht dargestellt) leitend verbunden ist, ist die Kontaktierung an dem der Anschlußeinrichtung 16 entgegengesetzten Ende 26 (Fig.3) der Schaltvorrichtung angeordnet. Die Kontaktierung weist einen Spannstift 28 gemäß den Darstellungen nach den Fig.5 und 6 auf, der in der Art einer Klemmhülse ausgebildet ist. Der beispielsweise aus einem Federstahl bestehende metallische Spannstift 28 kann ein Normteil sein, nach der DIN-Norm 7346 und um einen Winkel von 30° angephaste Enden 30 aufweisen. Der Spannstift 28 ist hohlzylindrisch ausgebildet und mit einem Längsschlitz 32 versehen. Der Spannstift 28 läßt sich über geeignete und bekannte Handhabungs-Werkzeuge entlang seiner benachbarten, den Längsschlitz 32 begrenzenden Ränder zusammendrücken und in eine hierfür vorgesehene Längsbohrung 34 in der Gehäuserückwand 36 einsetzen.

Unter der Eigenspannung des Federstahls legt sich dann der Spannstift 28 fest an die Bohrungswand an und steht mit einem gewissen Überstand in den für das Polrohr vorgesehenen Aufnahmeraum 20 vor. Dieser Überstand läßt sich am besten in der Fig.5 ersehen. Der Längsschlitz 32 ist im eingesetzten Zustand des Spannstiftes 28 nach unten weisend angeordnet und der in der Fig.5 mit einem Doppelpfeil dargestellte Winkel zwischen der Längsachse des Längsschlitzes 32 und der Vertikalen durch den Mittelpunkt des Spannstiftes 28 beträgt ca. 45°. Der Überstand ist vorzugsweise zum einen derart gewählt, daß immer eine sichere Kontaktierung zwischen Gehäuse 10 und Polrohr (nicht dargestellt) hergestellt ist; zum anderen jedoch das Einfahren des Polrohres in den Aufnahmeraum 20 nicht erschwert ist. Die angesprochene Längsbohrung 34 ist also derart in der Gehäuserückwand 36 angeordnet, daß zum Aufnahmeraum 20 hin eine Öffnung verbleibt, die umfangsseitig von dem Spannstift 28 mit seinem Überstand verschließbar ist. Sofern der Längsschlitz 32 mit dem angesprochenen Winkel in Richtung des Aufnahmeraumes 20 weist, lassen sich unter dem Einfluß des einzuschiebenden Polrohres die beiden freien Enden des Spannstiftes 28, die den Längsschlitz 32 begrenzen, relativ leicht gegeneinander bewegen, wobei dennoch zu jedem Zeitpunkt eine sichere Kontaktierung mit dem Polrohr erreicht ist.

## Patentansprüche

1. Schaltvorrichtung zum Betätigen von Ventilen, mit elektrisch masseführenden Teilen bestehendaus einem Gehäuse (10) und einem darin angeordneten Spulenkörper (12), in dem ein Polrohr mit Schaltteil geführt und der mit einer Wicklung (14) eines Leiters versehen ist, der mittels einer Anschlußeinrichtung (16) an eine Stromquelle anschließbar ist, dadurch gekennzeichnet, daß das Polrohr über eine Kontaktierung mit den masseführenden Teilen der Vorrichtung zumindest bis zu einer Trennung der Anschlußeinrichtung (16) von der Stromquelle leitend verbunden ist, indem die Kontaktierung an dem der Anschlußeinrichtung (16) entgegengesetzten Ende (26) der Vorrichtung angeordnet ist und daß die Masseverbindung zwischen dem Polrohr und dem Gehäuse (10) als masseführendem Teil besteht.

2. Schaltvorrichtung nach Anspruch 2, dadurch gekennzeichnet, daß die Kontaktierung einen Spannstift (28) aufweist, der in eine Bohrung (34) an der Rückwand (36) des Gehäuses (10) einsetzbar ist und der mit einem Überstand in den für die Führung des Polrohres innerhalb der Vorrichtung vorgesehenen Aufnahmeraum (20) ragt.

## Claims

1. Switching device for actuating valves, with electrically earthed parts consisting of a housing (10) and a coil body (12) located therein, in which a pole tube with a switching part is guided and which is provided with a winding (14) of a conductor, which can be connected by means of a connection device (16) to a current source, characterised in that the pole tube is connected in a conducting manner by way of contacts to the earthed parts of the device at least until the time of a separation of the connection device (16) from the current source, in that the contacts are located at the end (26) of the device opposite the connection device (16) and that the earth connection between the pole tube and the housing (10) exists as an earthed part.

2. Switching device according to Claim 2, characterised in that the contacts comprise a clamping pin (28), which can be inserted in a bore (34) on the rear wall (36) of the housing (10) and which projects by a projecting length into the receiving chamber (20) provided for the guidance of the pole tube within the device.

## Revendications

1. Dispositif de commutation pour actionner des vannes, avec des parties reliées électriquement à la masse, comprenant un boîtier (10) et un corps de bobine (12) disposé dedans, dans lequel est guidé un tube polaire avec une partie de commutation et qui est pourvu d'un enroulement (14) d'un conducteur qui peut être raccordé à une source de courant au moyen d'un système de raccordement (16), caractérisé en ce que le tube polaire est relié de façon conductrice par un contact aux parties reliées à la masse du dispositif au moins jusqu'à une séparation du système de raccordement (16) de la source de courant, le contact étant disposé sur l'extrémité (26) du dispositif qui est opposée au système de raccordement (16), et en ce que la liaison de masse entre le tube polaire et le boîtier (10) existe sous la forme d'une pièce reliée à la masse.

2. Dispositif de commutation selon la revendication 2, caractérisé en ce que le contact présente une goupille de serrage (28) qui peut être insérée dans un alésage (34) sur la paroi arrière (36) du boîtier (10) et qui avance avec un dépassement dans l'espace de logement (20) prévu pour le guidage du tube polaire à l'intérieur du dispositif.
